# EUROPÄISCHE PATENTSCHRIFT

(11) **EP 0 425 788 B1**
(45) Veröffentlichungstag und Bekanntmachung des Hinweises auf die Patenterteilung: **21.04.1993**
(21) Anmeldenummer: 90116590.2
(22) Anmeldetag: 30.08.1990
(51) Int. Cl.: E06B 3/58, E06B 7/30

(54) **Verbindung von flächenartigen Teilen**
Assembly of flat parts
Assemblage de parties planes

(30) Priorität: 02.11.1989 DE 3936400
(43) Veröffentlichungstag der Anmeldung: 08.05.1991
(73) Patentinhaber: HARTWIG + FÜHRER GmbH & Co. KG, D-33415 Verl (DE)
(72) Erfinder: Hartwig, Heinrich, D-4835 Rietberg 2 (DE)
(74) Vertreter: Schirmer, Siegfried, Dipl.-Ing.

(56) Entgegenhaltungen:
- DE-C- 922 127
- DE-U- 8 531 078
- FR-A- 2 303 906
- FR-A- 2 356 798

## Beschreibung

Die Erfindung betrifft eine Verbindung von flächenartigen Teilen, insbesondere von Türfüllungen und/oder Glasscheiben, gemäß dem Oberbegriff des Auspruchs 1.

Aus der FR-A 2 303 906 ist eine Vorrichtung zum Verbinden zweier flächenartiger Bauteile mit einander gegenüberliegenden Profilleisten, die auf den zueinanderweisenden Seiten mit einer längsverlaufenden, hinterschnittenen Nut versehen sind. Die Verbindung dieser Profilleisten erfolgt über zwei durch einen Gewindestift verbundene, axial fluchtende Bolzenteile, deren jeweils als Hammerkopf oder als Hammerkopf bzw. Gabelteil ausgebildete Enden in den Nuten verankert sind. Der Hammerkopf wird in die Nut eingeführt und durch Drehen mit einem Schraubenschlüssel, z.B. um 1/4 Umdrehung, des z.B. sechseckig ausgebildeten, mit dem Hammerkopf versehenen Bolzenteil in der Nut der Profilleiste verklemmt. Der Hammerkopf ist mit angeschrägten Einlaufflächen versehen, um das Drehen in der Nut zu erleichtern.

Bei dieser bekannten Ausführung erfolgt die Verbindung ausschließlich durch den in die hinterschnittenen Nuten einführbaren zweiteiligen Bolzen. Dadurch ist aber noch nicht gewährleistet, daß der erforderliche vorgegebene Abstand zwischen den zu verbindenden flächenartigen Teilen exakt einhaltbar ist. Hierfür sind besondere Maßnahmen erforderlich, die zusätzlichen Zeitaufwand erfordern.

Der Erfindung liegt die Aufgabe zugrunde, eine Verbindung der aufgezeigten Gattung so auszubilden, daß ohne zusätzliche Maßnahme schnell und exakt eine Verbindung herstellbar ist, die sich schnell und einfach wieder lösen läßt.

Diese Aufgabe wird erfindungsgemäß durch die im kennzeichnenden Teil des Anspruchs 1 genannten Merkmale gelöst. Zweckmäßigerweise ist die mittige Aussparung konkav gewölbt. Das Arretierungselement kann gegenüber der Profilleiste aus einem härteren Material gebildet sein. Vorteilhafterweise ist der Kopf des Arretierungselements ein- oder beidseitig konisch verlaufend ausgebildet. Es besteht die Möglichkeit, das Arretierungselement mit einer oder mehreren im Abstand zueinander angeordneten Bohrungen zu versehen. Besonders günstig ist die Herstellung der Teile aus Chemiewerkstoff im Spritzgießverfahren.

Die erfindungsgemäß ausgebildete Vorrichtung ermöglicht es, mit einer Drehung, zweckmäßigerweise einer Vierteldrehung, der Arretierungselemente schnell und exakt eine Verbindung herzustellen, die problemlos ebensoschnell wieder gelöst werden kann. Dabei ist keine Beshhädigung der Profilleisten zu befürchten.

Ein Ausführungsbeispiel der Erfindung ist in der Zeichnung dargestellt und wird nachfolgend näher beschrieben. Es zeigen:
- Fig. 1: einen Schnitt durch eine Verbindung;
- Fig. 2: eine Draufsicht auf ein scheibenförmiges Distanz- und Verbindungselement mit zwei integrierten Arretierungselementen und
- Fig. 3: einen Schnitt nach Linie A - A der Fig. 2.

Gemäß Fig. 1 sind eine Türfüllung 9 und eine Glasisolierscheibe 10 über zwei Profilleisten 1 unter Verwendung eines Distanz- und Verbindungselements 3 miteinander verbunden. Hierzu ist im Distanz- und Verbindungselement 3 beidseits je ein drehbares Arretierungselement 4 gelagert, das mit einem Kopf 5 in eine Hintergreifungsnut 2 der zugeordneten Profilleiste 1 festgelegt ist.

Der Kopf 5 des Arretierungselements 4 besitzt rechteckige Form, wobei die Schmalseite kleiner und die längere Seite größer ist als die Öffnungsbreite der Hintergreifungsnut 2. Hierdurch läßt sich der Kopf 5 bequem in die Hintergreifungsnut 2 einführen. Durch eine kurze Drehung des Arretierungselements 4, zweckmäßigerweise durch eine Vierteldrehung, verriegelt sich der Kopf 5 in der Hintergreifungsnut 2, wodurch ein fester Preßsitz erreicht ist. Zur Erleichterung dieser Verriegelung kann der Kopf 5 mit konisch verlaufenden Anlageflächen versehen sein. Das dargestellte Distanz- Verbindungselement 3 ist nach Fig. 2 und 3 durch ein scheibenförmiges Element gebildet.

Um den Kopf 5 des Arretierungselements 4 in der Hintergreifungsnut 2 der Profilleiste 1 verriegeln zu können, d. h., um die Drehung des in der Hintergreifungsnut 2 lagernden Kopfes 5 zu ermöglichen, ist am Arretierungselement 4 eine Sechskantausbildung 7 angeformt oder angebracht, an die ein Drehschlüssel ansetzbar ist. Um den Drehschlüssel an die Sechskantausbildung 7 ansetzen zu können, besitzt das Distanz- und Verbindungselement 3 eine mittige Aussparung 6, die im Ausführungsbeispiel konkav gewölbt verläuft. Das Distanz- und Verbindungselement 3 ist an zwei Seiten ein- oder beidseitig so angefast, daß das verbleibende Futter 11 in die Einführungsöffnung der Hintergreifungsnut 2 einführbar ist. In zusätzlichen Aussparungen 12 der Profilleiste 1 sind Glasdichtungsprofile 8 eingesetzt.

Anstelle der Sechskantausbildung 7 oder zusätzlich zur Sechskantausbildung 7 kann das Arretierungselement 4 mit einer oder mehreren Bohrungen versehen sein, in die zur Ausführung der für die Verriegelung des Kopfes 5 in der Hintergreifungsnut 2 erforderlichen Drehung ein Stift einführbar ist.

## Patentansprüche

1. Verbindung von flächenartigen, in einer Flucht liegenden Teilen, insbesondere von Türfüllungen (9) und/oder Glasscheiben (10), unter Verwendung von gegenüberliegenden Profilleisten (1) mit identischen Hinterschneidungsnuten (2) auf ihren Innenseiten, die über ein Distanz- und Verbindungselement (3) miteinander verbunden sind, und mit mit ihrem Kopf in den Profilleisten (1) festlegbaren drehbaren Arretierungselementen (4), dadurch gekennzeichnet, daß im Distanz- und Verbindungselement (3) für die beidseitige Aufnahme je eines der Arretierungselemente (4) durch ein scheibenförmiges Element (3) gebildet ist, das auf seinen beiden Längsseiten mit einer mittigen, zum Ansetzen eines Drehwerkzeugs geeigneten Aussparung (6) versehen ist und mit seinen Längsseiten in die Hinterschneidungsnuten (2) einführbar ausgebildet ist.

2. Verbindung nach Anspruch 1, dadurch gekennzeichnet, daß die mittige Aussparung (6) konkav gewölbt verläuft.

3. Verbindung nach Anspruch 1 oder 2, dadurch gekennzeichnet, daß das Arretierungselement gegenüber der Profilleiste (1) aus einem härteren Material gebildet ist.

4. Verbindung nach einem der Ansprüche 1 bis 3, dadurch gekennzeichnet, daß das Kopf (5) des Arretierungselements (4) ein- oder beidseitig konisch verlaufend ausgebildet ist.

5. Verbindung nach einem der Ansprüche 1 bis 4, dadurch gekennzeichnet, daß das Arretierungselement (4) mit einer oder mehreren im Abstand zueinander angeordneten Bohrungen versehen ist.

6. Verbindung nach einem der Ansprüche 1 bis 5, dadurch gekennzeichnet, daß die Teile aus Chemiewerkstoff im Spritzgießverfahren hergestellt sind.

## Claims

1. Connection of areal parts disposed in a line, especially of door panels (9) and/or glass panes (10), with use of oppositely disposed profile strips (1) with identical undercut grooves (2) or their inner sides, which are corrected with each other by a spacing and connecting element (3), and with rotatable locking elements (4) fastenable by their head in the profile strips (1), characterised thereby that the spacing and connecting element (5) for the reception at each side of a respective one of the locking elements (4) is formed by a plate-like element (3), which is provided or both its longitudinal sides with a central recess (6) suitable for the application of a turning tool and is constructed to be insertable by its longitudinal sides into the undercut grooves (2).

2. Connection according to claim 1, characterised thereby that the central recess (6) extends concavely curved.

3. Connection according to claim 1 or 2, characterised thereby that the locking element is constructed from a harder material compared to the profile strip (1).

4. Connection according to one of claims 1 to 3, characterised thereby that the head (5) of the locking element (4) is constructed to extend conically at one side or both sides.

5. Connection according to one of claims 1 to 4, characterised thereby that the locking element (4) is provided with one bore or several bores arranged at a spacing relative to one another.

6. Connection according to one of claims 1 to 5, characterised thereby that the parts are produced from chemical material in an injection moulding process.

## Revendications

1. Assemblage de pièces planes, alignées, en particulier de panneaux de portes (9) et/ou de plaques de verre (10), en utilisant des moulures profilées (1) ayant des rainures en contre dépouille (2) identiques sur leurs faces intérieures, qui sont reliées ensemble par un élément d'espacement et de liaison (3) et avec des dispositifs d'arrêt (4) mobiles en rotation et pouvant être fixés par leurs têtes dans les moulures profilées (1), caractérisé en ce que l'élément d'espacement et de liaison (3) est constitué, pour recevoir de chaque côté chacun des dispositifs d'arrêt (4), d'un élément (3) en forme de disque, qui est muni sur ses deux côtés longitudinaux d'un évidement (6) destiné à la mise en place d'un outil de rotation et qui peut être introduit par ses côtés longitudinaux dans les rainures en contre dépouille.

2. Assemblage selon la revendication 1, caractérisé en ce que l'évidement central (6) est à courbure concave.

3. Assemblage selon les revendications 1 ou 2, caractérisé en ce que l'élément d'arrêt est formé d'un matériau plus dur en face de la moulure profilée (1).

4. Assemblage selon une des revendications 1 à 3, caractérisé en ce que la tête (5) du dispositif d'arrêt (4) est réalisée sur une ou les deux faces de façon conique.

5. Assemblage selon une des revendications 1 à 4, caractérisé en ce que le dispositif d'arrêt (4) est muni d'un ou plusieurs perçages placés à une certaine distance les uns des autres.

6. Assemblage selon une des revendications 1 à 5, caractérisé en ce que les pièces sont produites en matériau synthétique par un procédé de moulage par injection.
